# EUROPÄISCHE PATENTANMELDUNG

(11) **EP 0 147 739 A2**
(43) Veröffentlichungstag der Anmeldung: **10.07.1985**
(21) Anmeldenummer: 84115392.7
(22) Anmeldetag: 13.12.1984
(51) Int. Cl.: A47F 3/00, A47B 95/04, G09F 3/20, A47F 3/04

(54) **Kühltheke**

(30) Priorität: 20.12.1983 DE 3346053
(71) Anmelder: Linde Aktiengesellschaft, D-65189 Wiesbaden (DE)
(72) Erfinder: Finkenauer, Harry, D-6502 Mainz-Kostheim (DE)
(74) Vertreter: Schaefer, Gerhard, Dr.

(57) **Zusammenfassung**

Es wird eine Kühltheke beschrieben, die einen Thekenkörper 1 sowie einen Aufsatz 2 aufweist, der an seiner Vorderseite eine Frontscheibe 4 trägt. Als Rammschutz gegen Einkaufswägen ist im unteren Vorderbereich der Frontscheibe eine Stoßleiste 9 vorgesehen. Die Stoßleiste kann als Halterung für Preisschilder ausgebildet sein.

## Beschreibung

Die Erfindung betrifft eine Kühltheke mit einer Frontscheibe und mit einer Stoßleiste für Einkaufswägen.

Kühltheken werden in Einzelhandelsgeschäften und in Großmärkten insbesondere zur Präsentation von Fleisch- oder Wurstwaren, Molkereiprodukten, Fisch, Salaten, Feinkost usw. verwendet. Die Kühltheke ist auf der dem Käufer zugewandten Seite mit einer Frontscheibe versehen, hinter der die angebotene Ware ausgestellt ist. Die Frontscheibe ist möglichst großflächig ausgeführt und reicht weit nach unten, um dem Kunden einen umfassenden Überblick zu gewähren.

Da allerdings, zumindest in größeren Einkaufsmärkten, die Kunden Einkaufswägen benutzen, deren Warenkörbe in Höhe der Frontscheibe liegen, besteht die Gefahr, daß die Frontscheibe durch achtlos vorbeigezogene Einkaufswägen verkratzt wird oder bei einem harten Aufprall eines Einkaufswagens sogar zu Bruch geht. Es ist als Abhilfe bereits vorgeschlagen worden, im Sockelbereich der Kühltheke eine Stoßleiste anzubringen, die sich in Höhe des Fahrgestells des Einkaufswagens befindet. Beim Heranfahren an die Kühltheke prallt der Einkaufswagen mit seinem Fahrgestell oder mit einem bei vielen Einkaufswägen vorgesehenen, das Fahrgestell umgebenden Bodenrahmen auf die Stoßleiste, vor der Warenkorb des Einkaufswagens die Frontscheibe berührt.

Die Stoßleiste ist jedoch in mehrfacher Hinsicht unzweckmäßig. Zum einen stellt sie ein Hindernis für zur Fußbodenreinigung eingesetzte Putzmaschinezdar, zum anderen kommt es vor, daß Kunden, die vor der Kühltheke stehen, an der Stoßleiste, die sich etwa lotrecht unter der Vorderkante der Frontscheibe oder sogar noch etwas davor befindet, anstoßen oder stolpern. Ein weiterer nachteiliger Aspekt, der bei Verkaufsmöbeln nicht zu unterschätzen ist, ist der negative optische Eindruck, den ein derartiger plump wirkender Einbau hervorruft und der zu Umsatzrückgängen führen kann.

Der Erfindung liegt die Aufgabe zugrunde, eine Kühltheke der eingangs beschriebenen Art zu entwickeln, bei der die Frontscheibe vor Beschädigungen, insbesondere durch Einkaufswägen sicher geschützt ist und die zugleich einen ungehinderten Zugang für Kunden und zur Reinigung ermöglicht.

Diese Aufgabe wird erfindungsgemäß dadurch gelöst, daß die Stoßleiste im unteren Vorderbereich der Frontscheibe eingebracht ist.

Mit der Kühltheke gemäß der Erfindung ist in Höhe des Warenkorbes der Einkaufswägen eine Stoßleiste an der Vorderseite der Frontscheibe befestigt, beispielsweise aufgeklebt oder angeschraubt. Die Stoßleiste weist eine relativ geringe Breite auf, es genügt, wenn sie die am weitesten vorspringende Kante des Warenkorbes abweist. Beispielsweise beträgt die Breite der Stoßleiste 120 bis 130, insbesondere 125 mm.

Gemäß einer vorteilhaften Ausgestaltung des Erfindungsgegenstandes weist die Stoßleiste einen den unteren Rand der Frontscheibe umgreifenden Abschnitt auf.

Bei einer bevorzugten Weiterbildung ist auf zumindest einem der einander gegenüberliegenden Abschnitte der Stoßleiste ein elastisch komprimierbarer Bereich vorgesehen.

Bei dieser Ausführungsform ist die Stoßleiste auf den unteren Rand der Frontscheibe aufgesteckt und dort mittels Klemmwirkung festgehalten. Die Klemmwirkung wird beispielsweise durch eine Vorspannung des die Frontscheibe umgreifenden Abschnittes der Stoßleiste oder durch elastische Elemente, die zwischen der Frontscheibe und der Stoßleiste angeordnet sind, erzeugt.

Nach einem weiteren Erfindungsmerkmal ist der untere Rand der Stoßleiste als Griff zum Heben der Frontscheibe ausgebildet.

Bei einer bevorzugten Weiterbildung des Erfindungsgegenstandes ist zumindest ein Teil der Stoßleiste als Preisschildhalter ausgebildet.

Die in der Kühltheke ausgestellten Produkte müssen mit Preisauszeichnungen versehen sein. Die Preisschilder werden üblicherweise im vorderen Bereich der Auslagefläche dicht hinter der Frontscheibe angebracht. Je nachdem, in welcher Höhe die erfindungsgemäße Stoßleiste an der Frontscheibe angebracht ist, kann es erforderlich sein, die Preisschilder höher zu setzen, damit sie nicht durch die Stoßleiste verdeckt sind. Dadurch wird allerdings das Blickfeld auf die Warenauslage eingeengt. Durch die nunmehr vorgeschlagene Integration des Preisschildhalters in die Stoßleiste ist eine maximale Sichtfläche durch die Frontscheibe geschaffen. Ein weiterer Vorzug dieser Anordnung ist, daß die Stoßleiste durch die Preisschilder optisch eine andere Motivation erhält, wodurch ein verkaufsfördernder Effekt erzielt wird. Der Preisschildhalter kann sich über die gesamte Stoßleiste oder aber nur über einen Teil ihrer Länge und/oder Breite erstrecken.

In weiterer Ausgestaltung des Erfindungsgegenstandes wird vorgeschlagen, daß der Preisschildhalter eine durchsichtige Abdeckung mit einer darunterliegenden Einsteckschiene für Preisschilder aufweist.

Es erweist sich als zweckmäßig, wenn, wie weiter vorgeschlagen wird, die Abdeckung um eine in der Stoßleiste befindliche Achse aufklappbar ist. Je nachdem, ob die Abdeckung nach oben oder nach unten aufklappbar sein soll, befindet sich die Achse am oberen oder am unteren Rand der Abdeckung.

Bei einer anderen vorteilhaften Ausgestaltung der erfindungsgemäßen Kühltheke ist der Preisschildhalter als durchsichtige Hohlschiene ausgebildet, die in eine entsprechend geformte Ausnehmung in der Stoßleiste eingesetzt ist. Bei dieser Ausführungsform sind die Preisschilder in die Hohlschiene eingeschoben.

Gemäß einer bevorzugten Weiterbildung des Erfindungsgegenstandes besitzt zumindest ein Teil der Stoßleiste eine geriffelte Oberfläche. Auf diese Weise ist die Oberfläche besser vor Kratzern geschützt und eventuell vorhandene Kratzer werden kaum wahrgenommen.

Es ist von Vorteil, wenn die durchsichtigen Teile des Preisschildhalters Acrylglas enthalten.

Die Erfindung sowie weitere Einzelheiten der Erfindung werden anhand von schematisch dargestellten Ausführungsbeispielen näher erläutert.

Hierbei zeigen:
Figur 1 eine Kühltheke gemäß der Erfindung im Querschnitt
Fig.2-6 verschiedene Ausführungsformen der erfindungsgemäßen Stoßleiste.

Figur 1 zeigt eine Kühltheke gemäß der Erfindung im Querschnitt. Die Kühltheke enthält einen Thekenkörper 1 sowie einen Aufsatz 2, der einen gekühlten Warenraum 3 umschließt. Die Kühltheke ist an ihrer den Kunden zugewandten Seite mit einer Frontscheibe 4 verschlossen. Der Thekenkörper 1 weist im Sockelbereich einen Rücksprung auf, der dem Kunden ein dichtes Herantreten an die Kühltheke gestattet.

Vor der Kühltheke ist ein Einkaufswagen 5 mit einem Warenkorb 6, einem Fahrgestellt 7 und einem Bodenrahmen 8 dargestellt. Um eine Beschädigung der Frontscheibe 4 durch den Warenkorb 6 zu vermeiden, ist im unteren Bereich auf der Frontscheibe 4 eine Stoßleiste 9 befestigt, die den Warenkorb 6 abweist, vor er die Frontscheibe 4 berührt.

Figur 2 zeigt einen Ausschnitt A aus Figur 1. Die Stoßleiste 9, die beispielsweise aus Aluminium besteht, ist auf die Frontscheibe 4 aufgeklebt. Ein Preisschildhalter 11 trägt ein Preisschild 10; das, für die Kunden gut sichtbar, oberhalb der Stoßleiste 9 hinter der Frontscheibe 4 angeordnet ist.

Entsprechende Ausschnitte A zeigen die Figuren 3 bis 6, wobei der einfacheren Darstellung halber jeweils nur der untere Abschnitt der Frontscheibe sowie die Stoßleiste dargestellt sind. Im Gegensatz zu den Figuren 1 und 2 enthalten hier die Stoßleisten Preisschildhalter.

Figur 3 zeigt eine Stoßleiste mit einem Profil 12, beispielsweise aus Aluminium, dessen oberer Abschnitt die eigentliche Stoßleiste bildet. Der untere, gegenüber dem oberen Abschnitt zurückgesetzte Abschnitt des Profiles 12 ist als Preisschildhalter ausgebildet. Der Preisschildhalter weist eine durchsichtige Abdeckung 13, z.B. aus Acrylglas, auf. Abdeckung 13 und der obere Abschnitt des Profiles 12 weisen eine bündige Oberfläche auf. Das Profil 12 enthält eine Einsteckleiste 14 für einen Falz 15 der Abdeckung 13 und einen Vorsprung 16 zum Einrasten einer Nase 17 der Abdeckung 13. Unterhalb der Abdeckung 13 befindet sich ein Hohlraum, der zur Aufnahme von Preisschildern dient. Zum Auswechseln von Preisschildern läßt sich die Abdeckung 13 durch Ausrasten der Nase 17 abnehmen.

Figur 4 zeigt einen weiteren Aspekt der Erfindung, nämlich eine Stoßleiste 9, die ein Profil 18 mit geriffelter Oberfläche aufweist. Die Riffelung besteht aus konvexen (wie im Bild) oder konkavenRippen. Kratzer, die an der Oberfläche des Profiles 18 auftreten, fallen durch die Riffelung kaum auf.

Bei der Stoßleiste 9 in Figur 5 ist ein Preisschildhalter 20 vorgesehen, der die Querschnittsform einer Hohlschiene besitzt. In die Hohlschiene ist ein Preisschild 22 eingesetzt. Die Stoßleiste 9 enthält ein Profil 21, das eine Ausnehmung besitzt, deren Querschnitt den Querschnittsaußenmaßen des Preisschildhalters entspricht.

Schließlich zeigt Figur 6 eine Preisschildleiste 9, die durch Klemmwirkung an der Frontscheibe 4 gehaltert ist. Die Preisschildleiste weist einen den unteren Rand der Frontscheibe 4 umgreifenden Abschnitt auf und ist mit einem elastischen Material, beispielsweise einer Gummischicht 23, unterlegt. Der umgreifende Abschnitt enthält eine Klemmschiene 24, die mittels einer Schraube 25 an die Frontscheibe 4 anpreßbar ist und die dabei die Stoßleiste an der Frontscheibe festklemmt.

Die Stoßleiste 9 enthält einen mit einer Abdeckung 26 verschlossenen Hohlraum, der als Preisschildhalter dient. Die Abdeckung 26 ist um eine Achse 27 drehbar gelagert und rastet mit einem Falz 28 in eine entsprechende Nut im Stoßleistenprofil ein.

Die Stoßleiste trägt in dem die Frontscheibe umgreifenden Bereich eine Griffleiste 29 zum Heben der um eine in der Figur nicht dargestellte Achse drehbaren Frontscheibe 4.

## Patentansprüche

1. Kühltheke mit einer Frontscheibe und mit einer Stoßleiste für Einkaufswägen, dadurch gekennzeichnet, daß die Stoßleiste (9) im unteren Vorderbereich der Frontscheibe (4) angebrachtist. 1

2. Kühltheke nach Anspruch 1, dadurch gekennzeichnet, daß die Stoßleiste (9) einen den unteren Rand der Frontscheibe (4) umgreifenden Abschnitt aufweist.

3. Kühltheke nach Anspruch 2, dadurch gekennzeichnet, daß auf zumindest einem der einander gegenüberliegenden Abschnitte der Stoßleiste ein elastisch komprimierbarer Bereich vorgesehen ist.

4. Kühltheke nach einem der Ansprüche 1 bis 3, dadurch gekennzeichnet, daß der untere Rand der Stoßleiste (9) als Griff zum Heben der Frontscheibe (4) ausgebildet ist.

5. Kühltheke nach einem der Ansprüche 1 bis 4, dadurch gekennzeichnet, daß zumindest ein Teil der Stoßleiste (9) als Preisschildhalter ausgebildet ist.

6. Kühltheke nach Anspruch 5, dadurch gekennzeichnet, daß der Preisschildhalter eine durchsichtige Abdeckung (13,26) mit einer darunterliegenden Einsteckschiene für Preisschilder aufweist.

7. Kühltheke nach Anspruch 6, dadurch gekennzeichnet, daß die Abdeckung (13,26) um eine in der Stoßleiste (9) befindliche Achse aufklappbar ist.

8. Kühltheke nach Anspruch 5, dadurch gekennzeichnet, daß der Preisschildhalter als durchsichtige Hohlschiene (20) ausgebildet ist, die in eine entsprechend geformte Ausnehmung in der Stoßleiste (9) eingesetzt ist.

9. Kühltheke nach einem der Ansprüche 1 bis 8, dadurch gekennzeichnet, daß zumindest ein Teil der Stoßleiste (9) eine geriffelte Oberfläche besitzt.

0. Kühltheke nach einem der Ansprüche 5 bis 9, dadurch gekennzeichnet, daß die durchsichtigen Teile des Preisschildhalters Acrylglas enthalten.
